# EUROPÄISCHE PATENTSCHRIFT

(11) **EP 1 287 538 B1**
(45) Veröffentlichungstag und Bekanntmachung des Hinweises auf die Patenterteilung: **16.08.2006**
(21) Anmeldenummer: 01940555.4
(22) Anmeldetag: 08.06.2001
(51) Int. Cl.: H01H 13/70

(54) **BELEUCHTETES SCHALTELEMENT**
ILLUMINATED SWITCH ELEMENT
ELEMENT DE COMMUTATION ECLAIRE

(30) Priorität: 09.06.2000 LU 90594
(43) Veröffentlichungstag der Anmeldung: 05.03.2003
(73) Patentinhaber: IEE INTERNATIONAL ELECTRONICS & ENGINEERING S.A., 6468 Echternach (LU)
(72) Erfinder: SCHMIZ, Marc, 2629 Luxembourg (LU); SCHOCKMEL, Paul, 8216 Mamer (LU); SCHOOS, Aloyse, 8094 Bertrange (LU)
(74) Vertreter: Beissel, Jean
(86) Internationale Anmeldenummer: PCT/EP2001/006511
(87) Internationale Veröffentlichungsnummer: WO 2001/095357

(56) Entgegenhaltungen:
- EP-A- 0 763 838
- EP-A- 0 996 313
- DE-A- 3 816 182
- US-A- 4 812 831
- US-A- 6 069 444
- PATENT ABSTRACTS OF JAPAN vol. 1998, no. 14, 31. Dezember 1998 (1998-12-31) & JP 10 247434 A (KAWAGUCHIKO SEIMITSU KK), 14. September 1998 (1998-09-14)
- PATENT ABSTRACTS OF JAPAN vol. 1999, no. 05, 31. Mai 1999 (1999-05-31) & JP 11 039984 A (TEIKOKU TSUSHIN KOGYO CO LTD), 12. Februar 1999 (1999-02-12)
- PATENT ABSTRACTS OF JAPAN vol. 1998, no. 11, 30. September 1998 (1998-09-30) & JP 10 149737 A (FUJIKURA LTD), 2. Juni 1998 (1998-06-02)

## Beschreibung

Die vorliegende Erfindung betrifft ein beleuchtetes Schaltelement, insbesondere ein Schaltelement in Folienbauweise.

Schaltelemente in Folienbauweise, wie z.B. Membranschalter, Foliendrucksensoren o.ä., umfassen im allgemeinen mindestens zwei im wesentlichen elastische Folienschichten, die in einem gewissen Abstand zueinander angeordnet sind. Dies geschieht z.B. mittels eines Abstandhalters, der um den aktiven Bereich des Schaltelementes herum angeordnet ist und auf den die beiden Folienschichten mit ihren jeweiligen Rändern aufgeklebt sind. In dem aktiven Bereich des Schaltelementes sind auf die Folienschichten verschiedene Kontaktanordnungen aufgebracht zwischen denen beim Zusammendrücken der beiden Folienschichten ein elektrischer Kontakt hergestellt wird, so dass das Schaltelement ausgelöst wird. Beim Nachlassen des Drucks auf die Folienschichten nehmen diese aufgrund ihrer Elastizität wiederum ihre beabstandete Position zueinander ein und der elektrische Kontakt zwischen den verschiedenen Kontaktanordnungen wird unterbrochen.

Ein solches Schaltelement weist eine sehr geringe Einbauhöhe auf und zeichnet sich insbesondere durch die vielfältigen Möglichkeiten der Formgebung der Schaltfläche aus. Hierdurch eigenen sich derartige Schaltelemente besonders gut für den Einsatz in den Bereichen, in denen ein geringes Baumaß und eine flexible Formgestaltung der Schaltflächen erforderlich ist.

Beim Einsatz von Schaltelementen in Bereichen, in denen mit variierenden Lichtverhältnissen zu rechnen ist, werden Schaltelemente bevorzugt derart ausgestaltet, dass ihre nach außen sichtbare Schaltfläche von hinten beleuchtet ist. Bei herkömmlichen Schaltern wird diese Hintergrundbeleuchtung häufig dadurch erreicht, dass die Schaltertaste des Schalters zumindest teilweise aus einem durchsichtigen Kunststoff hergestellt ist und von hinten durch eine Glühbirne angestrahlt wird. Alternativ kann der Bauraum hinter der Schaltertaste über einen Lichtleiter erhellt werden. Eine derartige Ausgestaltung der Schalterbeleuchtung ist jedoch bei einem Schaltelement in Folienbauweise aufgrund der erwünschten geringen Einbauhöhe nicht anzuwenden.

Das Dokument US-A-4,812,831 beschreibt eine beleuchtete Folientastatur, bel der ein Folien leuchtschirm auf eine Folientastatur aufgebracht ist, Die Folientastatur umfasst eine obere Trägerfolie und eine untere Trägerfolie, die mittels eines Abstandhalters in einem gewissen Abstand zueinander angeordnet sind. Auf der unteren Trägerfolie sind zwei Elektrodenstrukturen beabstandet zueinander aufgebracht, die bei Betätigung des Schaltelementes durch eine auf die Unterseite der oberen Trägerfolie aufgebrachte Schicht aus einem leitfähigen Material kontaktiert werden. Auf der Oberseite der oberen Trägerfolie ist zunächst ein Abschirmgitter aus einer elektrisch leitfähigen Tinte aufgebracht. Auf diesem Abschirmgitter ist eine Klebstoffschicht aufgebracht, mittels der eine Leuchtschirmeinheit auf der Tastatur aufgeklebt ist. Die Leuchtschirmeinheit umfasst eine auf einer Polyesterschicht aufgebrachte Leuchtmittelschicht aus einem Phosphormaterial und mehrere Elektroden die auf der Unterseite dieser Polyesterschicht angeordnet sind. Oberhalb der Leuchtschirmeinheit ist eine weitere mit graphischen Zeichen beschriftete Folie mittels einer Klebstoffschicht angeordnet.

Das Dokument EP-A-0 996 131 beschreibt ein beleuchtetes Schaltelement mit zwei zusammenlaminierten Trägerfolien, zwischen denen Kontaktanordnungen derart angebracht sind, dass beim Zusammendrücken der Trägerfolien ein elektrischer Kontakt zwischen den Kontaktanordnungen hergestellt wird. Auf der oberen Trägerfolie ist eine Leuchtschirmeinheit mittels einem Abstandhalter aus einer doppelseitigen Klebefolie auflaminiert. Die Leuchtschirmeinheit ihrerseits umfasst eine untere Isolierfolie, eine erste Elektrodenschicht, eine Dielektrikumsschicht, eine Leuchtmittelschicht, eine zweite Elektrodenschicht und eine obere transparente Isolierschicht, die in dieser Reihenfolge aufeinander aufgebracht sind.

Das Dokument US-A-6,069,444 beschreibt ein Eingabegerät, mit einer gedruckten Schaltung, auf der mehrere Kontaktanordnungen aufgebracht sind.

Oberhalb der gedruckten Schaltung ist eine Schaltlage mit mehreren Auslöseelementen derart angeordnet, dass beim Auftreffen einer senkrechten Betätigungskraft mindestens zwei der Kontaktanordnungen durch ein Auslöselement kurz geschlossen werden. Oberhalb der Schaltlage ist eine Leuchtschirmeinheit angeordnet. Diese Leuchtschirmeinheit umfasst eine untere Trägerfolie, auf der Anschlussleitungen für mehrere Leuchteinheiten aufgebracht sind. Die Leuchteinheiten umfassen jeweils von oben nach unten eine transparente Trägerschicht, eine erste transparente Elektrodenschicht, eine Leuchtmittetschicht, eine Dielektrikumsschicht und eine untere Elektrodenschicht.

Das Dokument DE-A-0 763 838 beschreibt einen Folienschalter mit einer Domfeder, bei dem eine Leuchtschirmeinheit innerhalb der Domteder auf der Oberseite einer isolierenden Folie aufgebracht ist. Die Leuchtschirmeinheit umfasst eine Phosphorschicht und eine Diefektrikumsschicht.

### Aufgabe der Erfindung

Aufgabe der vorliegenden Erfindung ist es folglich, ein beleuchtetes Schaltelement in Folienbauweise vorzuschlagen.

### Allgemeine Beschreibung der Erfindung

Diese Aufgabe wird erfindungsgemäß gelöst durch ein Schaltelement gemäß Anspruch 1. Ein solches erfindungsgemäßes Schaltelement in Folienbauweise umfasst eine erste Trägerfolie und eine zweite Trägerfolie, die in einem gewissen Abstand zueinander angeordnet sind. Auf der der zweiten Trägerfolie abgewandten Seite der ersten Trägerfolie ist dabei mindestens eine folienartige Leuchtschirmeinheit aufgebracht. Gemäß der vorliegenden Erfindung wird demnach eine folienartige Leuchtschirmeinheit außen auf das Schaltelement aufgebracht. Die Leuchtschirmeinheit kann dabei beispielsweise auf der dem Anwender zugewandten Seite des Schaltelementes aufgebracht werden, so dass bei einer elektrischen Ansteuerung der Leuchtschirmeinheit, die dem Anwender zugewandte Seite des Schaltelementes beleuchtet ist. Auf diese Weise ist die vom Anwender zu betätigende Schattfläche des Schaltelementes auch bei schlechten Lichtverhältnissen für den Anwender leicht zu orten. Alternativ kann die Leuchtschirmeinheit auf der dem Anwender abgewandten Seite des Schaltelementes aufgebracht werden, so dass das Schaltelement von hinten beleuchtet wird. In diesem Fall kann beispielsweise lediglich die wirksame Schaltfläche von hinten durchleuchtet werden, oder ein bestimmter, z.B. ringförmiger, Bereich um die Schaltfläche herum, oder eine Kombination der beiden.

Es ist anzumerken, dass eine folien artige , flexible Leuchtschirmeinheit eine sehr geringe Dicke aufweist, so dass ein erfindungsgemäßes Schattelement sich weiterhin durch eine besonders geringe Einbauhöhe auszeichnet. Aufgrund der hohen Flexibilität einer solchen folienartigen Leuchtschirmeinheit, wird überdies das Ansprechverhalten des Schaltelementes nur unwesentlich beeinträchtigt.

Die folienartige Leuchtschirmeinheit weist vorzugsweise eine Kondensatorstruktur auf mit einem dielektrischen Leuchtmittel, das zwischen zwei kontaktierbaren Elektrodenschichten eingebettet ist. Beim Anlegen einer elektrischen Wechselspannung zwischen den beiden Elektrodenschichten wird ein elektrisches Wechselfeld erzeugt, das das Leuchtmittel zum Abstrahlen von Licht anregt.

Das Leuchtmittel umfasst im allgemeinen eine pulverförmige Substanz, die mit einer gewissen Wellenlänge phosphoresziert, wie z.B. Phosphor. Die Farbe des abgestrahlten Lichtes kann dabei über die Zusammensetzung des Leuchtmittels beeinflusst werden.

In einer bevorzugten Ausgestaltung weist die Leuchtschirmeinheit eine erste Elektrodenschicht, eine Dielektrikumsschicht, eine Leuchtmittelschicht und eine zweite Elektrodenschicht auf, die in dieser Reihenfolge aufeinander aufgebracht sind. Die erste Elektrodenschicht kann dabei beispielsweise auf einer geeigneten Trägerfolie aufgebracht sein, während auf der zweiten Elektrodenschicht eine lichtdurchlässige Abdeckschicht aufgebracht ist. Ein solches Element kann beispielsweise auf die erste Trägerfolie auflaminiert werden.

In einer besonders vorteilhaften Ausgestaltung ist die erste Elektrodenschicht unmittelbar auf die der zweiten Trägerfolie abgewandten Seite der ersten Trägerfolie aufgebracht. Hierdurch wird einerseits die Trägerfolie der Leuchtschirmeinheit eingespart andererseits entfällt bei der Herstellung des beleuchteten Sensors der Schritt zum Auflaminieren der Leuchtschirmeinheit auf die erste Trägerfolie. Hierbei ist anzumerken, dass das Einsparen der Trägerfolie der Leuchtschirmeinheit zu einer Reduzierung der Dicke des Schaltelementes und einer Optimierung des Auslöseverhaltens führt.

In einer vorteilhaften Ausgestaltung, bei der die Leuchtschirmeinheit auf der dem Anwender zugewandten Seite des Schaltelementes aufgebracht ist, ist die der ersten Trägerfolie abgewandte Elektrodenschicht, d.h. die dem späteren Anwender zugewandte Elektrodenschicht, vorzugsweise lichtdurchlässig. Hierdurch wird die Lichtausbeute des beleuchteten Schaltelementes wesentlich erhöht.

Eine solche lichtdurchlässige Elektrodenschicht umfasst beispielsweise eine geeignete Trägerfolie, die auf der der Leuchtmittelschicht zugewandten Seite eine Beschichtung aus Indium-Zink-Oxyd oder aus einem leitfähigen Polymer aufweist. In diesem Fall ist die lichtdurchlässige Elektrodenschicht beispielsweise auf die Leuchtmittelschicht auflaminiert.

In einer alternativen Ausgestaltung weist die lichtdurchlässige Elektrodenschicht ein leitfähiges Material auf, das auf die Leuchtmittelschicht aufgedruckt ist. Das leitfähige Material kann beispielsweise in Form einer leitfähigen Tinte auf die Leuchtmittelschicht aufgebracht werden. Eine derartige Ausgestaltung weist den Vorteil auf, dass das Aufbringen der Elektrodenschicht z.B. in einem Siebdruckverfahren, sehr einfach ist und beispielsweise auf den gleichen Anlagen erfolgen kann, auf denen auch die Elektrodenstrukturen des Schaltelementes auf die Trägerfolien aufgebracht werden.

Es ist anzumerken, dass auch die auf die erste Trägerfolie des Schaltelementes aufgebrachte Elektrodenschicht vorzugsweise auf die Trägerfolie aufgedruckt wird. Sie kann beispielsweise eine aufgedruckte Silberschicht oder eine Graphitschicht umfassen. Auch die Dielektrikumsschicht und die Leuchtmittelschicht, letztere beispielsweise in Form einer leuchtmittelhaltigen Tinte, können in einem Siebdruckverfahren auf die untere Elektrodenschicht aufgedruckt werden. Auf diese Weise kann der gesamte Schichtenaufbau der Leuchtschirmeinheit auf Siebdruckanlagen hergestellt werden, deren Handhabung bei dem Hersteller für Schaltelemente in Folienbauweise genaustens bekannt sind.

Ein weiterer Vorteil des Aufdruckens der verschiedenen Schichten liegt in der Flexibilität hinsichtlich der Formgebung der einzelnen Schichten. So kann beispielsweise die Leuchtmittelschicht derart aufgebracht werden, dass sie die Form eines graphischen Symbols aufweist, das einer bestimmten Schaltfunktion, z.B. dem Betätigen eines Fensterhebers in einem Fahrzeug, zugeordnet ist. Hierdurch können mehrere Schaltelemente, die zusammen in einem Schaltmodul angeordnet sind, individuell gekennzeichnet werden, so dass sich der Anwender bei der Auswahl der zu der gewünschten Schaltfunktion gehörenden Schaltfläche an den graphischen Symbolen orientieren kann.

In einer alternativen Ausgestaltung weist die Leuchtmittelschicht mehrere individuell ansteuerbare Bereiche auf. Bei dieser Ausgestaltung kann durch gezieltes Ansteuern gewisser Bereiche der Leuchtmittelschicht ein graphisches Symbol bzw. eine Bildinformation dargestellt werden, das einer bestimmten Schaltfunktion entspricht. Die individuell ansteuerbaren Bereiche der Leuchtmittelschicht sind vorzugsweise rasterförmig in Zeilen und Spalten angeordnet, so dass die Leuchtschirmeinheit einen Bildschirm darstellt, auf der je nach Ansteuerung gewisser Bereich unterschiedliche Symbole leuchtend dargestellt werden können. Eine solche Ausgestaltung ist insbesondere dann vorteilhaft, wenn die Schaltfunktion eines Schaltelementes wie bei einer Menüsteuerung verändert werden kann.

Es ist anzumerken, dass neben den geschilderten Möglichkeiten einer Kennzeichnung der Schaltfläche weitere Kennzeichnungvarianten bestehen. So kann beispielsweise ein graphisches Symbol einfach mittels einer dunklen Tinte auf die lichtdurchlässige Elektrodenschicht bzw. eine darüber angeordnete Abdeckschicht gedruckt werden. In diesem Fall ist das Symbol für den Anwender als Kontrast vor dem erleuchteten Hintergrund der Leuchtschirmeinheit zu erkennen.

Das eigentliche Schaltelement kann beispielsweise derart aufgebaut sein, dass es in einem Kurzschlussmodus, dem sogenannten "shunt mode" arbeitet. Bei einer solchen Ausgestaltung weist das Schaltelement zwei Kontaktanordnungen auf, die in einem gewissen Abstand zueinander auf einer der beiden Trägerfolien aufgebracht sind, wobei die Kontaktanordnungen auf der Seite der Trägerfolie aufgebracht sind, die der anderen Trägerfolie zugewandt ist. Auf der den beiden Kontaktanordnungen zugewandten Seite der anderen Trägerfolie weist das Schaltelement dann ein Auslöseelement derart auf, dass das Auslöseelement beim Zusammendrücken der beiden Trägerfolien die beiden Kontaktanordnungen miteinander kontaktiert.

In einer einfachen Variante dieser Ausgestaltung weist das Auslöseelement eine einfache leitfähige Schicht z.B. aus Silber auf. In diesem Fall ist das Schaltelement ein einfacher Schalter mit zwei diskreten Zuständen. In einer bevorzugten Variante hingegen weist das Auslöseelement eine drucksensible Schicht, z.B. aus einem Halbleitermaterial, auf. In dieser Variante stellt das Schaltelement einen Drucksensor, einen sogenannten Foliendrucksensor dar.

In einer anderen Ausgestaltung ist das Schaltelement derart aufgebaut, dass es in dem sogenannten "through modus" arbeitet In dieser Ausgestaltung weist es zwei Kontaktanordnungen auf, von denen jeweils eine auf jeder der beiden Trägerfolien aufgebracht ist, derart dass sich die beiden Kontaktanordnungen gegenüberliegen und beim Zusammendrücken der beiden Trägerfolien miteinander kontaktiert werden. Auch bei dieser Ausgestaltung kann das Schaltelement einen einfachen diskreten Schalter oder einen Foliendrucksensor darstellen. Im letzteren Fall ist beispielsweise zwischen der ersten und der zweiten Kontaktanordnung eine Schicht aus einem drucksensiblen Material angeordnet.

Es ist anzumerken, dass sich das erfindungsgemäße Schaltelement besonders zur Verwendung in einem Schaltermodul eines Kraftfahrzeugs eignet. In diesem Anwendungsbereich sind im allgemeinen alle Schalterelemente beleuchtet, so dass der Fahrer die verschiedenen Schaltflächen auch bei Nachtfahrten leicht orten und betätigen kann.

Aufgrund der ständig wachsenden Anforderungen an das Design der Inneneinrichtungen, schrumpft bei modernen Fahrzeugen der für die benötigten Schalterelemente zur Verfügung stehende Einbauraum. Hier können die erfindungsgemäßen Schaltelemente mit ihrer geringen Dicke die Bedürfnisse besser erfüllen als die herkömmlichen Schalter. Überdies ermöglicht die Flexibilität der erfindungsgemäßen Schaltelemente eine Anpassung der Schalterelemente an gerundete Formen im Fahrzeuginnenraum, so dass sich insgesamt bei der Verwendung der erfindungsgemäßen Schaltelemente neue Möglichkeiten bei der Wahl eines geeigneten Einbauorts für ein benötigtes Schaltermodul ergeben.

Ein weiterer Vorteil ergibt sich aus der Tatsache, dass nunmehr beleuchtete Drucksensoren zur Verfügung stehen. Durch den Einsatz solcher Foliendrucksensoren können völlig neue Schaltfunktionen realisiert werden, die mit den herkömmlichen Schaltern nicht möglich waren. So ist beispielsweise eine Steuerung eines elektrischen Fensterhebers möglich, bei der sich ein Seitenfenster umso schneller öffnet, je fester der dazugehörige Schalter, i.e. ein Foliendrucksensor, gedrückt wird. Eine weitere neue Schaltfunktion wird mit der Verwendung von Foliendrucksensoren ermöglicht, die als Linearpotentiometer ausgestaltet sind. Ein solches Linearpotentiometer umfasst einen Drucksensorstreifen, der ein Signal erzeugt, das von dem Ort des Auslösens abhängt. Mit diesem Schaltelement kann ein Seitenfenster oder ein Schiebedach je nach Ort des Auslösens des Sensors bis zu einer bestimmten Stelle geöffnet werden.

### Beschreibung anhand der Figuren

Im folgenden wird eine Ausgestaltung der Erfindung anhand der beiliegenden Figur 1 beschrieben, die einen Querschnitt durch eine Ausgestaltung eines beleuchteten Schaltelementes darstellt.

Das Schaltelement 10 umfasst eine erste und eine zweite Trägerfolie 12 und 14, die mittels eines Abstandhalters 16, zum Beispiel einer doppelseitigen Klebefolie, zusammen laminiert sind. In dem aktiven Bereich 18 des Sensors 10 weist der Abstandhalter 16 eine Ausnehmung 20 auf, so dass sich in diesem Bereich die beiden Trägerfolien 12 und 14 beabstandet gegenüberstehen.

In dem aktiven Bereich 18 des Sensors sind auf der Innenseite der Trägerfolien 12 und 14 Kontaktanordnungen 22 und 24 angeordnet, zwischen denen beim Zusammendrücken der beiden Trägerfolien ein elektrischer Kontakt hergestellt wird. Die Kontaktanordnungen 22 bzw. 24 können beispielsweise Elektrodenstrukturen umfassen, wobei zumindest eine der Kontaktanordnungen zusätzlich eine Schicht aus einem druckempfindlichen Material aufweist. Die Kontaktanordnungen werden beispielsweise vor dem Zusammenlaminieren der Trägerfolien in einem Siebdruckverfahren auf die entsprechenden Flächen der Trägerfolien aufgebracht.

Auf der der zweiten Trägerfolie 14 abgewandten Seite der erste Trägerfolie 12 ist auf der ersten Trägerfolie eine Leuchtschirmeinheit 26 aufgebracht. Diese umfasst eine erste Elektrodenschicht 28, z.B. aus Silber oder Graphit, die direkt auf die erste Trägerfolie 12 aufgebracht ist. Auf die erste Elektrodenschicht 28 ist ein Dielektrikum in einer Schicht 30 aufgebracht, auf die wiederum eine Leuchtmitteischicht 32 aufgebracht ist. Auf die Leuchtmitteischicht 32 ist eine zweite Elektradenschicht 34 aufgebracht, so dass eine Kondensatorstruktur entsteht, in der bei Anlegen einer Wechselspannung zwischen den beiden Elektrodenschichten 28 und 34 ein elektrisches Wechselfeld generiert wird, das das Leuchtmfttel zum Leuchten anregt.

Abgedeckt ist die so hergestellte Kondensatorstruktur mittels einer Abdeckschicht 36, die den Aufbau einerseits nach außen hin elektrisch isoliert und andererseits vor mechanischer Beschädigung und vor Umwelteinflüssen schützt.

Es ist anzumerken dass die Schichten 28 bis 36 vorzugsweise jeweils in einem Siebdruckverfahren auf die jeweils darrunterliegende Schicht aufgetragen werden. Ein solches Verfahren ermöglicht auf einfache Weise eine individuelle Formgestaltung der einzelnen Schichten.

### Referenzzeichenliste

- 10: Schaltelement
- 12: erste Trägerfolie
- 14: zweite Trägerfolie
- 18: Abstandhalter
- 18: aktiver Bereich
- 20: Ausnehmung
- 22, 24: Kontaktanordnungen
- 26: Leuchtschirmeinheit
- 28: erste Elektrodenschicht
- 30: Dielektrikumsschicht
- 32: Leuchtmittelschicht
- 34: zweite Elektrodenschicht
- 36: Abdeckschicht

## Patentansprüche

1. Schaltelement (10) in Folienbauweise mit
einer ersten Trägerfolie (12) und einer zweiten Trägerfolie (14), die in einem gewissen Abstand zueinander angeordnet sind, wobei zwischen der ersten und der zweiten Trägerfolie verschiedene Kontaktanordnungen (22, 24) auf die erste (12) und/oder zweite (14) Trägerfolie aufgebracht sind zwischen denen beim Zusammendrücken der ersten (12) und zweiten (14) Trägerfolien ein elektrischer Kontakt herstellbar ist, und
einer folienartigen Leuchtschirmeinheit (26), die auf der der zweiten Trägerfolie (14) abgewandten Seite der ersten Trägerfolie (12) aufgebracht ist, wobei die Leuchtschirmeinheit (26) eine erste Elektrodenschicht (28), eine Dielektrikumsschicht (30), eine Leuchtmittelschicht (32) und eine zweite Elektrodenschicht (34) aufweist, die in dieser Reihenfolge aufeinander aufgebracht sind,
**dadurch gekennzeichnet, dass** die erste Elektrodenschicht (28) unmittelbar auf die der zweiten Trägerfolie (14) abgewandten Seite der ersten Trägerfolie (12) aufgebracht ist.

2. Schaltelement (10) nach Anspruch 1, **dadurch gekennzeichnet, dass** die folienartige Leuchtschirmeinheit (26) eine Kondensatorstruktur aufweist mit einem dielektrischen Leuchtmittel, das zwischen zwei kontaktierbaren Elektrodenschichten eingebettet ist.

3. Schaltelement (10) nach Anspruch 2, **dadurch gekennzeichnet, dass** das Leuchtmittel eine Phosphorschicht aufweist.

4. Schaltelement (10) nach einem der Ansprüche 1 bis 3, **dadurch gekennzeichnet, dass** die der ersten Trägerfolie (12) abgewandte Elektrodenschicht lichtdurchlässig ist.

5. Schaltelement (10) nach Anspruch 4, **dadurch gekennzeichnet, dass** die lichtdurchlässige Elektrodenschicht eine geeignete Trägerfolie aufweist, die auf der der Leuchtmittelschicht zugewandten Seite eine Beschichtung aus indium-Zink-Oxyd oder aus einem leitfähigen Polymer aufweist, wobei die lichtdurchlässige Elektrodenschicht auf die Leuchtmittelschicht auflaminiert ist

6. Schaltelement (10) nach Anspruch 4, **dadurch gekennzeichnet, dass** die lichtdurchlässige Elektrodenschicht ein leitfähiges Material aufweist, das auf die Leuchtmitteischicht aufgedruckt ist.

7. Schaltelement (10) nach einem der Ansprüche 1 bis 6, **dadurch gekennzeichnet, dass** die Leuchtmittelschicht (32) die Form eines graphischen Symbols aufwblst.

8. Schaltelement (10) nach einem der Ansprüche 1 bis 7, **dadurch gekennzeichnet, dass** die Leuchtmittelschicht (32) mehrere individuell ansteuerbare Bereiche aufweist.

9. Schaltelement (10) nach Anspruch 8, **dadurch gekennzeichnet, dass** die individuell ansteuerbaren Bereiche der leuchtmittelschicht (32) rasterförmig in Zeilen und Spalten angeordnet sind.

10. Schaltelement (10) nach einem der vorhergehenden Ansprüche, **dadurch gekennzeichnet, dass** die Leuchtschirmeinheit (26) auf der der ersten Trägerfolie (12) angewandten Seite eine Schutzschicht aufweist.

11. Schaltelement (10) nach einem der Ansprüche 1 bis 10, mit zwei Kontaktanordnungen (22, 24), die in einem gewissen Abstand zueinander auf einer der beiden Trägerfolien (12, 14) aufgebracht sind, wobei die Kontaktanordnungen (22, 24) auf der Seite der Trägerfolie aufgebracht sind, die der anderen Trägerfolie zugewandt ist, und einem Auslöseelement, das auf der den beiden Kontaktanordnungen zugewandten Seite der anderen Trägerfolie derart aufgebracht ist, dass es beim Zusammendrücken der beiden Trägerfolien (12, 14) die beiden Kontaktanordnungen (22, 24) miteinander kontaktiert.

12. Schaltelement (10) nach Anspruch 11, **dadurch gekennzeichnet, dass** das Auslöseelement eine drucksensible Schicht aufweist.

13. Schaltelement (10) nach einem der Ansprüche 1 bis 10, mit zwei Kontaktanordnungen (22, 24), von denen jeweils eine auf jeder der beiden Trägerfolien (12, 14) aufgebracht ist, derart dass sich die beiden Kontaktanordnungen (22, 24) gegenüberliegen und beim Zusammendrücken der beiden Trägerfolien (12, 14) miteinander kontaktiert werden.

14. Schaltelement (10) nach Anspruch 13, **dadurch gekennzeichnet, dass** zwischen der ersten und der zweiten Kontaktanordnung (22, 24) eine Schicht aus einem drucksensiblen Material angeordnet ist.

15. Verwendung eines Schaltelements (10) nach einem der vorhergehenden Ansprüche in einem Schaltermodul eines Kraftfahrzeugs.

## Claims

1. Foil style switch element (10) having a first carrier foil (12) and a second carrier foil (14) arranged at a certain distance from one another, wherein between the first and the second carrier foil various contact arrangements (22, 24) are applied to the first (12) and/or second (14) carrier foil between which an electric contact can be generated when the first (12) and the second (14) carrier foil are pressed together, and a foil style luminescent screen unit (26) applied on the side of the first carrier foil (12) facing away from the second carrier foil (14), the luminescent screen unit (26) comprising a first electrode layer (28), a dielectric layer (30), a luminescent matter layer (32) and a second electrode layer (34) which are applied on one another in this order, **characterized in that** the first electrode layer (28) is applied directly on the first carrier foil (12) which faces away from said second carrier foil (14)

2. Switch element (10) according to claim 1, **characterized in that** the foil style luminescent screen unit (26) comprises a capacitor structure having a dielectric luminescent matter embedded between two contactable electrode layers.

3. Switch element (10) according to claim 2, **characterized in that** the luminescent matter comprises a phosphorous layer

4. Switch element (10) according to one of claims 1 to 3, **characterized in that** the electrode layer facing away from the first carrier foil (12) is transparent

5. Switch element (10) according to claim 4, **characterized in that** the transparent electrode layer comprises a suitable carrier foil comprising at the side facing the luminescent matter layer a coating of indium-zink-oxide or of a conductive polymer, the transparent electrode layer being laminated onto the luminescent matter layer

6. Switch element (10) according to claim 4, **characterized in that** the transparent electrode layer comprises a conductive material which is printed onto the luminescent matter layer

7. Switch element (10) according to one of claims 1 to 6, **characterized in that** the luminescent matter layer (32) has the shape of a graphic symbol

8. Switch element (10) according to one of claims 1 to 7, **characterized in that** the luminescent matter layer (32) comprises a plurality of individually drivable regions.

9. Switch element (10) according to claim 8, **characterized in that** the individually drivable regions of the luminescent matter layer are arranged in a screen-shape in lines and columns

10. Switch element (10) according to one of the preceding claims, **characterized in that** the luminescent screen unit (26) comprises a protective layer on the side facing away from the first carrier foil (12).

11. Switch element (10) according to one of claims 1 to 10 having two contact arrangements (22, 24) being applied on one of the two carrier foils (12, 14) at a certain distance from one another, the contact arrangements (22, 24) being applied on the side of the carrier foil which faces the other carrier foil, and a triggering element which is applied on the side of the other carrier foil facing the two contact arrangements such that it brings into contact the two contact arrangements (22, 24) when the two carrier foils (12, 14) are pressed together

12. Switch element (10) according to claim 11, **characterized in that** the triggering element comprises a pressure-sensitive layer

13. Switch element (10) according to one of claims 1 to 10 having two contact arrangements (22, 24) one of which each is applied to each of the two carrier foils (12, 14), such that the two contact arrangements (22, 24) are facing each other and are brought into contact when the two carrier foils (12, 14) are pressed together

14. Switch element (10) according to claim 13, **characterized in that** between the first and the second contact arrangement (22, 24), a layer made of a pressure-sensitive material is arranged.

15. Use of a switch element (10) according to one of the preceding claims in a switch module of a motor vehicle

## Revendications

1. Élément de commutation (10) en forme de feuilles, comprenant
une première feuille de support (12) et une deuxième feuille de support (14) qui sont disposées à une certaine distance l'une de l'autre, différents ensembles de contact (22, 24) étant appliqués entre les première et deuxième feuilles de support sur la première (12) et/ou la deuxième (14) feuille de support, entre lesquels peut s'établir un contact électrique lors de la compression de la première (12) et de la deuxième (14) feuille de support et
une unité d'écran lumineux de type feuille (26), laquelle est appliquée sur le côté de la première feuille de support (12) ne faisant pas face à la deuxième feuille de support (14), l'unité d'écran lumineux (26) comportant une première couche électrode (28), une couche diélectrique (30), une couche de moyen lumineux (32) et une deuxième couche électrode (34), lesquelles sont appliquées l'une sur l'autre dans cet ordre,
**caractérisé en ce que** la première couche électrode (28) est appliquée directement sur le côté de la première feuille de support (12) ne faisant pas face à la deuxième feuille de support (14)

2. Élément de commutation (10) selon la revendication 1, **caractérisé en ce que** l'unité d'écran lumineux de type feuille (26) présente une structure de condensateur avec un moyen lumineux diélectrique, lequel est intercalé entre deux couches électrodes entre lesquelles peut s'établir un contact,

3. Élément de commutation (10) selon la revendication 2, **caractérisé en ce que** le moyen lumineux comporte une couche de phosphore

4. Élément de commutation (10) selon l'une des revendications 1 à 3, **caractérisé en ce que** la couche électrode ne faisant pas face à la première feuille de support (12) est perméable à la lumière

5. Élément de commutation (10) selon la revendication 4, **caractérisé en ce que** la couche électrode perméable à la lumière comporte une feuille de support appropriée qui, sur le côté tourné vers la couche de moyen lumineux, comporte un revêtement en oxyde d'indium et de zinc ou en un polymère conducteur, la couche électrode perméable à la lumière étant laminée sur la couche de moyen lumineux

6. Élément de commutation (10) selon la revendication 4, **caractérise en ce que** la couche électrode perméable à la lumière comporte une matière conductrice qui est imprimée sur la couche de moyen lumineux

7. Élément de commutation (10) selon l'une des revendications 1 à 6, **caractérisé en ce que** la couche de moyen lumineux (32) présente la forme d'un symbole graphique

8. Élément de commutation (10) selon l'une des revendications 1 à 7, **caractérisé en ce que** la couche de moyen lumineux (32) comporte plusieurs zones activables individuellement

9. Élément de commutation (10) selon la revendication 8, **caractérisé en ce que** les zones activables individuellement de la couche de moyen lumineux (32) sont disposées sous la forme d'une grille en lignes et colonnes

10. Élément de commutation (10) selon l'une des revendications précédentes, **caractérisé en ce que** l'unité d'écran lumineux (26) comporte une couche protectrice sur le côté ne faisant pas face à la première feuille de support (12)

11. Élément de commutation (10) selon l'une des revendications 1 à 10, comportant deux ensembles de contact (22, 24) qui sont appliqués à une certaine distance l'un de l'autre sur l'une des deux feuilles de support (12, 14), les ensembles de contact (22, 24) étant appliqués sur le côté de la feuille de support qui est tourné vers l'autre feuille de support, et un élément de déclenchement qui est appliqué sur le côté de l'autre feuille de support, tourné vers les deux ensembles de contact, de manière telle que, lors de la compression des deux feuilles de support (12, 14), un contact s'établit entre les deux ensembles de contact (22, 24).

12. Élément de commutation (10) selon la revendication 11, **caractérisé en ce que** l'élément de déclenchement comporte une couche sensible à la pression

13. Élément de commutation (10) selon l'une des revendications 1 à 10, comportant deux ensembles de contact (22, 24) dont respectivement l'un est appliqué sur chacune des deux feuilles de support (12, 14) de manière telle que les deux ensembles de contact (22, 24) se font face et qu'un contact s'établit entre eux lors de la compression des deux feuilles de support (12, 14)

14. Élément de commutation (10) selon la revendication 13, **caractérisé en ce qu'**est disposée, entre les premier et deuxième ensembles de contact (22, 24), une couche réalisée dans une matière sensible à la pression

15. Utilisation d'un élément de commutation (10) selon l'une des revendications précédentes dans un module commutateur d'un véhicule automobile
